# EUROPÄISCHE PATENTSCHRIFT

(11) **EP 0 450 501 B1**
(45) Veröffentlichungstag und Bekanntmachung des Hinweises auf die Patenterteilung: **19.05.1993**
(21) Anmeldenummer: 91104945.0
(22) Anmeldetag: 28.03.1991
(51) Int. Cl.: F15B 15/16, F15B 15/24

(54) **Kolben-Zylinder-Aggregat**
Actuator
Vérin

(30) Priorität: 06.04.1990 DE 4011119
(43) Veröffentlichungstag der Anmeldung: 09.10.1991
(73) Patentinhaber: Neumeister, Walter, D-74196 Neuenstadt (DE)
(72) Erfinder: Neumeister, Walter, D-74196 Neuenstadt (DE)
(74) Vertreter: Utermann, Gerd, Dipl.-Ing.

(56) Entgegenhaltungen:
- WO-A-81/03528
- CH-A- 519 111
- DE-A- 2 004 117
- DE-A- 3 320 464
- DE-C- 2 649 524
- FR-A- 2 290 613
- FR-A- 2 505 943
- GB-A- 812 313
- GB-A- 1 001 045

## Beschreibung

Die Erfindung betrifft ein hydraulisches Kolben-Zylinder-Aggregat mit mehreren, abgedichtet und ineinander verschiebbar angeordneten Zylinderelementen, wie Außenzylinder-Rohr, Teleskoprohre und Kolben, die als Anschlagbegrenzung in der Innenwand 21 des jeweils größeren Teiles im Bereich wenigstens des vorderen Endes in einer teilkreisförmigen Nut einen vorderen Außenteil-Anschlagring und in der Außenwand des jeweils kleineren Elementes im Bereich des hinteren Endes in einer teilkreisförmigen Ringnut einen hinteren Innenteil-Anschlagring aufweisen, die beim Ausfahren der Zylinderelemente aneinanderstoßen und die Relativbewegung zwischen den beiden Teilen in Axialrichtung begrenzen.

Anschlagbegrenzungen mit Federringen, die Kreisquerschnitt aufweisen und in die Zylinderwände eingelassen sind, sind seit langem bekannt und beispielsweise in DE-A 3320 464 beschrieben. Vielfach werden sie jedoch auch feststehend in einer Ringnut gehalten, die den gleichen Radius hat, wie das Profil des Federringes. Solche Ringe müssen zur Aufnahme der Anschlagkräfte einen gewissen Durchmesser haben, damit auch die Nutschulter die auftretenden Kräfte aufnehmen kann. Dabei ist es bisher üblich, die Anordnung mit solchen Durchmesser-Differenzen bzw Spaltbreiten vorzusehen, daß die Linie der resultierenden Kräfte aus Axialkraft und Radialkraft unter einem Winkel von etwa 30° zur Zylinderachse verläuft. Dabei wird ein geeigneter Zwischenraum zwischen den beiden Zylindern belassen, der von Führungs- und Dichtungsringen überbrückt wird. Dabei tritt eine Radialkraft auf, die etwa 58 % der Axialkraft beträgt. Dadurch ergeben sich im Bereich der zumeist an beiden Rohrenden vorgesehen Anschlagringe, vor allem bei Teleskopzylindern, beträchtliche Radialkräfte, die eine entsprechende Dimensionierung der Teleskopzylinderwände erfordern. Daraus resultiert auch ein entsprechender Anteil am Gesamtgewicht des Kolben-Zylinder-Aggregates. Aus DE-C- 2 649 524 ist eine Anschlagring-Anordnung mit Schrägschultern bekannt, die zur Aufnahme der Kräfte trapezförmige Anschlagringe vorsieht, die lose in ihreren Nuten liegen, wobei die beiden Ringe durch elastische Verformung den Aufprall dämpfen sollen. Die Ringe sind in der Herstellung aufwendig, die scharfkantigen Nuten führen zu Kerbwirkungen. Das erfordert entsprechend starke Zylinderwände.

Der Erfindung liegt die Aufgabe zugrunde, ein Kolben-Zylinder-Aggregat, vorzugsweise mit Teleskopzylindern, derart auszugestalten, daß ohne Beeinträchtigung der Funktion durch geeignete Ausbildung der Anschlagringe die Wandstärke der Zylinderteile verringert werden kann.

Erfindungsgemäß ist vorgesehen, daß zwischen den sich bei der Anschlagbegrenzung aufeinander abstützenden Anschlagringen jeweils wenigstens ein Zwischenanschlagring angeordnet ist, dessen Profil Kreisquerschnitt besitzt, mit einem Durchmesser, der etwa der Radien-Differenz bzw. der Spaltbreite zwischen kleinerem und größerem Teil, ggf. zuzüglich der Tiefe einer zugehörigen Zwischenring-Haltenut oder einer Zwischenring-Halte- und Speichernut entspricht.

Durch das Einlegen eines Zwischenanschlagringes werden die Stützpunkte der zu übertragenden Anschlagkräfte derart verschoben, daß der Winkel zwischen der Wirkungslinie der resultierenden Kraft und der Zylinderachse sich gegenüber dem Winkel bei bekannten Anordnungen ohne solche Zwischenanschlagringe verkleinert. Dabei kann man bei sinvoller und praktisch ausführbarer Dimensionierung der Zylinderbauteile einen Winkel zwischen der Achsrichtung und der resultierenden Kraftrichtung von etwa 20° bis 13° einhalten. Das entspricht einer Radialkraft von nur etwa 36% bis 23 % der Axialkraft, so daß gegenüber der Radialkraft bei Konstruktionen ohne einen Zwischenanschlagring etwa 38% bis 60 % eingespart werden können. Demgemäß kann die Wandstärke der Zylinderrohre beträchtlich verringert werden, was zu großer Material- und Gewichtseinsparung für den ganzen Zylinder und damit für die ganze Konstruktion, in die er eingebaut wird, beiträgt. Der Mehraufwand für die wenigen, preiswert zu fertigenden Rund-Drahtringe je Aggregat ist im Verhältnis zu der Material- und Gewichtseinsparung unbedeutend. Auch können, wie bisher, glatte Rohre verwendet werden. Dadurch sind der Rohmaterialeinsatz und Bearbeitungsaufwand gering.

Die erfindungsgemäß vorgesehenen Zwischenanschlagringe und Anschlagringe aus Runddraht mit den zugehörigen teiltorusförmigen Ringnuten haben den großen Vorteil, daß sie alle preiswert aus Runddraht gefertigt werden können und die Nuten keine besonderen Spitzenwirkungen hervorrufen und daß dadurch entsprechend geringe Wandstärken ermöglicht werden.

In weiterer Ausgestaltung der Erfindung kann vorgesehen sein, daß der Zwischenanschlagring in einer an die Anschlagringnut angrenzende Zwischenring-Haltenut liegt. Dadurch läßt sich der Zwischenanschlagring besser in seiner Position halten. Seine Größe kann den Bedürfnissen gemäß dimensioniert werden und die Anschlagkraft-Verteilung kann ebenfalls den Gegebenheiten variabler angepaßt werden.

Um die Radialkraft möglichst gering zu halten, kann man zweckmäßig zwei hintereinander liegende Zwischenanschlagringe vorsehen. Das führt - insbesondere bei in Haltenuten liegenden Zwischenanschlagringen - zu besonders ausgeprägter Verringerung der Radialkräfte und damit der Wandstärken und Gesamtgewichte.

Weitere Ausgestaltungen, Merkmale, Vorteile, Einzelheiten und Gesichtspunkte der Erfindung ergeben sich auch aus den weiteren Ansprüchen und dem nachfolgenden, anhand der Zeichnungen abgehandelten Beschreibungsteil.

Ausführungsbeispiele der Erfindung werden nachfolgend anhand der Zeichnungen erläutert.

### Es zeigen:

- Fig. 1: Eine Ansicht mit halbem Längsschnitt eines Kolben-Zylinder-Aggregats in Teleskopausführung;
- Fig. 2: einen halben Querschnitt längs der Linie 2-2 in Fig. 1;
- Fig. 3: einen vergrößerten Teil-Längsschnitt durch die Bereiche, in denen die Anschlagringe einer Seite liegen in der eingeschobenen Anschlagposition.
- Fig. 4: eine der Fig. 3 entsprechende Darstellung einer Ausführung gemäß dem Stand der Technik;
- Fig. 5: eine der Fig. 3 entsprechende Darstellung eines weiteren Ausführungsbeispieles der Erfindung;
- Fig. 6: eine der Fig. 5 entsprechende Darstellung eines weiteren Ausführungsbeispieles der Erfindung;
- Fig. 7: eine der Fig. 5 entsprechende Darstellung eines weiteren Ausführungsbeispieles der Erfindung.

Das Kolben-Zylinder-Aggregat 10 hat ein Außenzylinder-Rohr 11 mit einem aufgeschraubten Abschluß- und Anschlußboden 12 üblicher Bauart. Dort ist die Leitung 13 für den Hydraulikanschluß vorgesehen. Teleskoprohre 14 und 15 und ein Kolben 16 sind mit jeweils kleineren Durchmessern ineinander verschiebbar. Der Kolben 16 hat eine Anschlußkugel 17. Die Achse ist mit 18 bezeichnet. Die verschiebbaren Bauteile sind mit Hilfe von Führungsringen 19 und Dichtungen 20 ineinander in üblicher Weise geführt und abgedichtet. Im Bereich jedes Endes jedes Rohres bzw des Kolbens ist eine Anschlagring-Anordnung 25V bzw 25H vorgesehen.

Im Bereich des vorderen Endes V jedes Rohres ist in der Innenwand 21 - innerhalb der Dichtungen liegend - eine Ringnut 22 vorgesehen. Diese hat Halbkreisquerschnitt und bildet damit einen Teiltorus. In ihr liegt ein vorderer Außenteil-Anschlagring 23, der aus einem runden Federstahl-Draht besteht und einen Trennspalt 24 (Fig. 2) aufweist. In der Außenwand 26 des jeweils kleineren Teiles befindet sich im Bereich des hinteren Endes H jeweils ein Paar von untereinander beabstandeten Ringnuten 27.1 und 27.2. Diese haben ebenfalls etwa Halbkreisquerschnitt. Darin liegen die hinteren Innenteil-Anschlagringe 28.1 ud 28.2. Diese haben ebenfalls Kreisquerschnitt und ebenfalls je einen Trennspalt. Sie sind ebenfalls aus rundem Stahlfederdraht gefertigt. Zwischen ihnen sitzt auf der Außenwand des kleineren Teiles ein zwischen die beiden Wände 21 und 26 passender Führungsring 19, beispielsweise aus Bronze. Die Radiusdifferenz 29 zwischen dem Außenradius 31 des kleineren Teiles und dem Innenradius 32 des größeren Teiles bildet einen Freiraum oder Spalt. Dieser ist mit den Führungsringen 19 - wie ersichtlich - in üblicher Weise überbrückt und mit den Dichtungen 20 geeignet abgedichtet. Die Radiusdifferenz 29, also die Spaltbreite des Spaltes 33, ist so groß wie der Radius des Querschnittes der Anschlagringe 23 bzw 28, da die Ringnuten 22 bzw 27 in der Regel als Halbkreisnuten ausgeführt sind.

Im Bereich des hinteren Endes H jedes Teleskop-Rohres 14 bzw. 15 ist für den inneren Anschlag in der jeweiligen Innenwand 21 ebenfalls eine im Querschnitt halbkreisförmige Ringnut 22 ausgebildet, in der ein im Querschnitt ebenfalls kreisrunder, aus Federstahl bestehender Anschlagring 23H eingelegt - wie es die Fig. 1 und 3 zeigen.

In dem Spalt 33 liegt bei dem ersten Ausführungsbeispiel (Fig. 1 und 3 ) jeweils ein Zwischenanschlagring 35 und zwar jeweils zwischen den beiden sich in der jeweiligen Anschlagstellung aufeinander abstützenden Anschlagringen 23V und 28.1 einerseits und 23H und 28.2 andererseits, also bei den Teleskop-Rohren 14 und 15 sowohl im Bereich des vorderen Endes V als auch im Bereich des hinteren Endes H - wie es deutlich aus Fig. 3 hervorgeht. Dabei sind die Zwischenanschlagringe 35 jeweils dem Anschlagring des größeren Teiles zugeordnet und können dafür zweckmäßigerweise mit Vorspannung nach außen eingebaut sein. Ihre Bezugszeichen sind zur Kennzeichnung ihrer Zuordnung mit den zusätzlichen Buchstaben 'V' und 'H' ergänzt, wo es im Text sinnvoll erscheint.

Die Fig. 1 und die Fig. 3 sind bezüglich der Teleskop-Rohre 14 und 15 und des Kolbens 16 in der eingezogenen, hinteren Anschlagstellung gezeichnet. Das ganze Paket von Teleskop-Rohren und Kolben ist gegenüber dem Außenzylinder-Rohr 11 und dessen Anschlußboden 12 in Fig. 1 geringfügig ausgefahren gezeichnet. Es kann am Boden anschlagen und sich abstützen. Deshalb benötigt der Ring 28H im hinteren Ende H des Außenzylinder-Rohres 11 keinen Außenteil-Anschlagring und dient im Wesentlichen dem Halten und Führen des nebenliegenden Führungsringes 19, während der danebenliegende InnenteilAnschlagring 28.1 zur Auszugbegrenzung des größten Teleskop-Rohres 14 dient, wie es im Zusammenhang mit den anderen Ausziehteilen erläutert wurde.

In Fig. 3 ist genauer dargestellt, wie sich der dem kleineren Schiebeteil zugeordnete Anschlagring 28.2 auf dem hinteren Zwischenanschlagring 35H am Stützpunkt 39 abstützt. Der Zwischenanschlagring 35H stützt sich seinerseits am Stützpunkt 41 auf dem dem größeren Teil zugeordneten äußeren, hinteren Anschlagring 23H ab. Dabei sind die Durchmesser so gewählt, daß die Mittelpunkte 45.1 und 45.2 der beiden Anschlagringe 28H und 23H auf einer Geraden mit den Stützpunkten 39 und 41 liegen. Diese nimmt zur Achse 18 einen Winkel 49 ein. Die Achskraft 51 und die Radialkraft 52 bilden zusammen die resultierende Kraft 50.

Sie hängen über den Winkel 49 zusammen. Dieser ergibt sich aus den Abmessungen. Hier beträgt der Winkel 49 beispielsweise 20°. Infolgedessen beträgt die Länge der Strecke 52 36 % der Länge der Strecke 51, welche den Größen der auftretenden Kräfte proportional sind.

Im oberen Teil der Fig. 3 ist dargestellt, wie der dem kleineren Teil - hier Teleskop-Rohr 14 - zugeordnete Anschlagring 28.1 in der vorderen ausgefahrenen Anschlagposition, in welcher er mit 28.12 bezeichnet ist, sich auf seiner oberen Seite am Stützpunkt 39.1 auf dem Zwischenanschlagring 35V des vorderen Außenteil-Anschlagringes 23 V entsprechend abstützt. Die Verhältnisse bezüglich Winkeln und Kräften sind gleich wie hinten.

Die Fig.4 zeigt, wie bei der bisher üblichen Lösung ohne Zwischenanschlagring 35 die Mittelpunkte der Anschlagringe, und der einzige Stützpunkt zueinander liegen und wie dadurch der Winkel 49.1 zwischen resultierender Kraft 50.1 und der Achse 18 viel größer ist, als bei der erfindungsgemäßen, neuen Ausbildung nach Fig. 1 bis 3 - bei sonst gleichen Abmessungen. Er beträgt beispielsweise etwa 30°, was dazu führt, daß die Radialkraft etwa 58 % der Axialkraft beträgt. Somit ist bei der erfindungsgemäßen Lösung nach den Fig. 1 bis 3 die Radialkraft um 37 % verkleinert. Entsprechend kann die Wandstärke der Rohre 11, 14 und 15 des neuen Kolben-Zylinder-Aggregates 10 dünner gewählt werden. Damit verringert sich bei sonst gleicher Leistung des Kolben-Zylinder-Aggregats das Gesamtgewicht beträchtlich, was entsprechend günstige Folgewirkungen für die ganze Konstruktion, in der das Kolben-Zylinder-Aggregat eingesetzt wird, hat.

Das Ausführungsbeispiel der Fig. 5 zeigt eine Variante, bei der die Zwischenanschlagringe 35H und 35V jeweils in einer Zwischenring-Haltenut 55 liegen. Diese schließen sich hier jeweils unmittelbar an die Ringnuten 22 an und sind so gestaltet, daß der jeweilige Zwischenanschlagring 35 auch bei Verschiebung mit Sicherheit an dem Anschlagring 23, dem er zugeordnet ist, festgehalten wird. Die Zwischenring-Haltenuten 55 sind nur wenige mm tief in die Innenwand 21 des größeren Teiles eingearbeitet. Dadurch wird jeder Zwischenanschlagring 35 im Querschnitt etwas größer und die Mittelpunkte der drei aneinanderliegenden Ringe liegen nicht mehr auf einer Geraden, sondern auf einer leicht im Zentrum des Querschnitts des Zwischenanschlagringes 35 abgeknickten Linie. Der Winkel 49.2 zwischen der Resultierenden 50 der durch den Stützpunkt 39 gehenden Kräfte und der Achse 18 ist wesentlich weiter verringert und beträgt bei praktisch ausführbaren Abmessungen etwa 13°. Damit beträgt dann die Radialkraft 52 nur noch 23% der Axialkraft 51. Das führt zu einer Verringerung der Radialkraft gegenüber der in Fig. 4 dargestellten, vorbekannten Lösung von 60 %. Außerdem braucht der Zwischenanschlagring nicht mit entsprechend großer Vorsatzspannung eingebaut zu werden und wird mit Sicherheit an seinem Platz gehalten. Da die zugehörige Schulter der Ringnut 22 nicht belastet ist, kann man eine entsprechende Vertiefung unmittelbar daneben einarbeiten. Diese vorteilhafte Lösung erscheint besonders praxisgerecht.

Die Fig. 6 zeigt eine weitere, besonders vorteilhafte Variante der Erfindung. Dabei ist für jeden Anschlag ein weiterer Zwischenanschlagring in einer entsprechenden Zwischenring-Haltenut vorgesehen. Und zwar ist nunmehr auch im kleinern Teil 15 zwischen dem hinteren Anschlagring 28.2 und und dem hinteren Zwischenanschlagring 35H ein weiterer Zwischenanschlagring 35H2 vorgesehen. Dieser liegt in einer weiteren Zwischenring-Haltenut 55.2, die sich an die Ringnut des Anschlagringes 28.2 in der Außenwand 26 des hinteren Endes H des kleineren Teiles 15 anschließt. Gleichartig ist dem hinteren Anschlagring 28.1 für das Anschlagen an den Zwischenanschlagring 35V des vorderen Anschlagringes 23 V ein weiterer Zwischenanschlagring 35H3 zugeordnet. Dieser liegt in einer weiteren Zwischenring-Haltenut 55.1, die sich an die Ringnut des Anschlagringes 28.1 in der Außenwand 26 des hinteren Endes H des kleineren Teiles 15 nach vorn anschließt. Die vordere Anschlagposition ist strichpunktiert nur mit der entsprechenden Lage des weiteren Zwischenaschlagringes 35H3 mit der Kennzeichnung 35H3.2 angedeutet. Wie aus Fig.6 unten ersichtlich - liegen durch die Einfügung des weiteren Zwischenanschlagringes die Mittelpunkte aller vier Ringe in der Anschlagstellung wiederum auf einer Geraden. Diese nimmt nun den geringstmöglichen Winkel 49.3 zur Achse 18 ein. Dieser beträgt bei praktisch ausführbaren Abmessungen genauso wie beim Ausführungsbeispiel der Fig. 5 wiederum nur etwa 13°. Außerdem entfallen Radialkräfte auf den Zwischenanschlagring. So beträgt die Radialkraft auch hier nur noch 23 % der Axialkraft. Diese Lösung kann man insbesondere an hochbelasteten Enden dünner Rohre vorsehen. Sie ist - wie ersichtlich als Doppelausführung gestaltet, sodaß zwischen beiden Anschlagringen des kleineren Teiles auch ein hinterer Führungsring 19.1 vorgesehen ist. Dieser ist rechteckig gestaltet und an den Kanten abgerundet. Er kann aus Bronze bestehen und hat die Stärke der Radiusdifferenz 29 des Spaltes 33.

Das Ausführungsbeispiel der Fig. 7 zeigt eine weitere vorteilhafte Ausgestaltung der Erfindung. Dabei ist die Gestaltung ähnlich wie in Fig. 5 und 6 mit zwei hinteren Anschlagringen 28.1 und 28.2 am kleineren Teil 15 und einem dazwischen liegenden Führungsring 19.1 von der Stärke des Spaltes 33 ausgeführt. Hier ist der Zwischenanschlagring nicht mehr mit etwa der Stärke 29 des Spaltes 33 wie beim ersten Ausführungsbeispiel sondern mit der gleichen Stärke wie die Anschlagringe 23H und 23V bzw 28.1 und 28.2 gestaltet. Die Nutvertiefung ist entsprechend größer und er liegt in einer eigenen teilkreisförmigen Zwischenring-Haltenut 55.3, die wegen der Dehnung und Umfangsverringerung des Zwischenanschlagringes die Funktion einer Speichernut hat. Der Zwischenanschlagring 35.5 ist nach außen in Richtung auf das größere Teil 14 vorgespannt, sodaß er sich für das Anschlagen aus der Zwischenring-Haltenut 55.3 herauslöst und an die Stützfläche 57 der Innenwand des größeren Teiles anlegt und in die für die Abstützung der Anschlagkräfte geeignete Position gelangt. Um das zu ermöglichen, ist die Stützfläche 57 um einen solchen Betrag nach außen gegenüber der Innenwand 21 des größeren Teiles 14 versetzt, daß der Mittelpunkt des Querschnittes des Zwischenanschlagringes 35.4 in der in Fig. 7 unten dargestellten Anschlagposition wiederum auf einer Geraden durch die Mittelpunkte der beiden sich aufeinander abstützenden Anschlagringe 23 und 28 liegt, auf der auch die Stützpunkte 39 und 41 liegen.

Um den Zwischenanschlagring 35.5 aus der Anschlagposition in die Zwischenring-Haltenut 55.3 entgegen seiner Federkraft zurückzudrücken und das Verschieben der Teleskoprohre 14, 15 bzw des Kolbens 16 zu ermöglichen, ist eine Anlaufschräge 58 vorgesehen, die die Durchmesserdifferenz zwischen der Innenwand 21 und der Stützfläche 57 ruckfrei ausgleicht und mittels deren der Zwischenanschlagring 35.5 zwischen seiner Ruheposition und der Anschlagstellung radial verschoben und dabei gedehnt bzw verkleinert wird . Da die Anschlagringe nur an der dem Stützpunkt 41 abgewandten Schulter belastet werden, kann man entsprechende Nuten, wie bei den Ausführungsbeispielen der Fig. 5, 6 und 7 vorsehen. Auch bei diesem Ausführungsbeispiel ist der Aufwand an zusätzlichen Ringen und Einarbeitung entsprechend gestalteter Nuten so gering, daß er sich für die beträchtliche Einsparung an Material, Wandstärke und Gewicht der Gesamtanordnung, in der das Kolben-Zylinder-Aggregat eingesetzt wird, in jedem Falle lohnt.

Zusammengefaßt kann die Erfindung auch wie folgt beschrieben werden :
Das Kolben-Zylinder-Aggregat hat zur Auszugbegrenzung seiner verschiebbaren Teile, insbesondere der Teleskop Rohre (14, 15) und des Kolbens (16) übliche Anschlagringe (23, 28) aus rundem Federstahl. Zur Verringerung der Radialkräfte sind in Anschlagstellung zwischen ihnen liegende Zwischenanschlagringe (35) vorgesehen.

## Patentansprüche

1. Hydraulisches Kolben-Zylinder-Aggregat (10) mit mehreren, abgedichtet und ineinan,der verschiebbar angeordneten Zylinderelementen, wie Außenzylinder-Rohr (11), Teleskoprohre (14, 15) und Kolben (16), die als Anschlagbegrenzung in der Innenwand (21) des jeweils größeren Teiles im Bereich wenigstens des vorderen Endes (V) in einer teilkreisförmigen Nut (22) einen vorderen Außenteil-Anschlagring (23) und in der Außenwand (26) des jeweils kleineren Elementes im Bereich des hinteren Endes (H) in einer teilkreisförmigen Ringnut (27) einen hinteren Innenteil-Anschlagring(28) aufweisen, die beim Ausfahren der Zylinderelemente aneinanderstoßen und die Relativbewegung zwischen den beiden Teilen in Axialrichtung begrenzen,
**dadurch gekennzeichnet**, daß zwischen den sich bei der Anschlagbegrenzung aufeinander abstützenden Anschlagringen (23, 28) jeweils wenigstens ein Zwischenanschlagring (35) angeordnet ist, dessen Profil Kreisquerschnitt besitzt, mit einem Durchmesser, der etwa der Radien-Differenz bzw. der Spaltbreite (29) zwischen kleinerem und größerem Teil, ggf. zuzüglich der Tiefe einer zugehörigen Zwischenring-Haltenut (55) oder einer Zwischenring-Halte- und Speichernut (55.3) entspricht.

2. Kolben-Zylinder-Aggregat nach Anspruch 1, **dadurch gekennzeichnet**, daß der Zwischenanschlagring (35) in einer an die Anschlagringnut (22, 27) angrenzende Zwischenring Haltenut (55) liegt.

3. Kolben-Zylinder-Aggregat nach wenigstens einem der voranstehenden Ansprüche,
**dadurch gekennzeichnet,** daß zwei hintereinander liegende Zwischenanschlagringe (35, 35.2, 35.3) vorgesehen sind.

4. Kolben-Zylinder-Aggregat nach wenigstens einem der voranstehenden Ansprüche,
**dadurch gekennzeichnet,** daß im Bereich des hinteren Ende (H) des kleineren Teiles in der Außenwand (26) zwei Anschlagringe (28.1; 28.2) vorgesehen sind, zwischen denen ein Führungsring (19.1) liegt und jedem Anschlagring ein Zwischenanschlagring (35V, 35H) zugeordnet ist.

5. Kolben-Zylinder-Aggregat nach wenigstens einem der voranstehenden Ansprüche,
**dadurch gekennzeichnet**, daß der Querschnitt des Zwischenanschlagringes (35) einen Durchmesser hat, der der Radiusdifferenz (29) zwischen Außenradius (31) des kleineren Teils und Innenradius (32) des größeren Teils gleich ist.

6. Kolben-Zylinder-Aggregat nach wenigstens einem der voranstehenden Ansprüche,
**dadurch gekennzeichnet,** daß der Querschnitt des Zwischenanschlagringes (35) einen Durchmesser hat, der größer als die Radiusdifferenz (29) zwischen Außenradius (31) des kleineren Teils und Innenradius (32) des größeren Teils ist.

7. Kolben-Zylinder-Aggregat nach wenigstens einem der voranstehenden Ansprüche,
**dadurch gekennzeichnet**, daß der Querschnitt des Zwischenanschlagringes (35.5) einen Durchmesser hat, der dem Durchmesser des Querschnitts der Anschlagringe (23, 28) gleich ist und eine Abstützfläche (57) vorgesehen ist, die über eine Anlaufschräge (58) mit der Innenwand (21) des größeren Teils verbunden ist und der Zwischenanschlagring (35.5) eine nach außen gerichtete Vorspannung aufweist und die Abmessungen so getroffen sind, daß die Mittelpunkte der beiden sich über den Zwischenanschlagring (35.5) aufeinander abstützenden Anschlagringe (23, 28) und des zugehörigen Zwischenanschlagringes (35.5) in der Anschlagposition auf einer gegen die Achse (18) des Kolben-Zylinder-Aggregates (10) nur wenig geneigten Geraden (50) liegen.

## Claims

1. Hydraulic piston-cylinder unit (10), comprising a plurality of cylinder elements mounted displaceably one inside another in a sealed manner, such as an outer cylindrical tube (11), a telescopic tube (14, 15) and a piston (16), which have as a limit stop a front outer-part stop ring (23) in a part-circular groove (22) in the inner wall (21) of the respectively larger part near at least the front end (V), and a rear inner-part stop ring (28) in a part-circular annular groove (27) in the outer wall (26) of the respectively smaller element near the rear end (H), which stop rings come into contact with one another when the cylinder elements are extended and limit the relative motion between the two parts in the axial direction, characterised in that, between the stop rings (23, 28) that bear against one another when performing their limiting function, there is at least one respective intermediate stop ring (35) whose profile has a circular cross-section and whose diameter corresponds approximately to the difference in radius or the gap width (29) between the smaller and larger parts, plus if appropriate the depth of an associated intermediate ring holding groove (55) or an intermediate ring holding and storing groove (55.3).

2. Piston-cylinder unit according to claim 1, characterised in that the intermediate stop ring (35) lies in an intermediate ring holding groove (55) adjacent to the stop ring groove (22, 27).

3. Piston-cylinder unit according to at least one of the preceding claims, characterised in that two intermediate stop rings (35, 35.2, 35.3) lying one behind another are provided.

4. Piston-cylinder unit according to at least one of the preceding claims, characterised in that near the rear end (H) of the smaller part, two stop rings (28.1; 28.2) are provided in the outer wall (26), between which is a guide ring (19.1) and an intermediate stop ring (35V, 35H) is allocated to each stop ring.

5. Piston-cylinder unit according to at least one of the preceding claims, characterised in that the cross-section of the intermediate stop ring (35) has a diameter which is equal to the difference in radius (29) between the outer radius (31) of the smaller part and the inner radius (32) of the larger part.

6. Piston-cylinder unit according to at least one of the preceding claims, characterised in that the cross-section of the intermediate stop ring (35) has a diameter which is larger than the difference in radius (29) between the outer radius (31) of the smaller part and the inner radius (32) of the larger part.

7. Piston-cylinder unit according to at least one of the preceding claims, characterised in that the cross-section of the intermediate stop ring (35.5) has a diameter which is equal to the diameter of the cross-section of the stop rings (23, 28), and a support face (57) is provided, which is connected via a stop slope (58) to the inner wall (21) of the larger part, and the intermediate stop ring (35.5) has an outward bias, and the dimensions are such that, in the stop position, the centre points of the two stop rings (23, 28) bearing on one another via the intermediate stop ring (35.5) and of the associated intermediate stop ring (35.5) lie on a straight line (50) which is only slightly inclined relative to the axis (18) of the piston cylinder unit (10).

## Revendications

1. Vérin hydraulique (10) à piston et cylindre comportant plusieurs éléments de vérin disposés de manière étanche et coulissante les uns dans les autres, tels que tube extérieur de vérin (11), tubes télescopiques (14, 15) et piston (16), qui comportent en guise de butée de limitation, dans la paroi intérieure (21) de la partie respectivement plus grande, au moins dans la zone de l'extrémité avant (V), dans une rainure (22) de forme partiellement circulaire, une bague de butée avant de pièce extérieure (23), et dans la paroi extérieure (26) de l'élément respectivement plus petit, dans la zone de l'extrémité arrière (H), dans une rainure annulaire (27) de forme partiellement circulaire, une bague de butée arrière de pièce intérieure (28), qui viennent buter l'une contre l'autre lors de la sortie des éléments de vérin et limitent le mouvement relatif entre les deux parties, en direction axiale,
caractérisé en ce qu'entre chacune des paires de bagues de butée (23, 28) s'appuyant l'une contre l'autre lors de la limitation de butée, est disposée au moins une bague de butée intermédiaire (35) dont le profil présente une section droite circulaire d'un diamètre correspondant sensiblement à la différence des rayons, à savoir à la largeur d'interstice (29) entre la pièce plus petite et la pièce plus grande, le cas échéant augmenté de la profondeur d'une rainure de maintien de bague intermédiaire (55) ou d'une rainure de maintien et de logement de bague intermédiaire (55.3) associée.

2. Vérin à piston et cylindre selon la revendication 1, caractérisé en ce que la bague de butée intermédiaire (35) se trouve dans une rainure de maintien de bague intermédiaire (55) adjacente à la rainure de bague de butée (22, 27).

3. Vérin à piston et cylindre selon l'une au moins des revendications précédentes, caractérisé en ce que sont prévues deux bagues de butée intermédiaires (35, 35.2, 35.3) disposées l'une à la suite de l'autre.

4. Vérin à piston et cylindre selon l'une au moins des revendications précédentes, caractérisé en ce que dans la zone de l'extrémité arrière (H) de la pièce plus petite, dans la paroi extérieure (26), sont prévues deux bagues de butées (28.1, 28.2) entre lesquelles se trouve un anneau de guidage (19.1), et en ce qu'à chaque bague de butée est associée une bague de butée intermédiaire (35V, 35H).

5. Vérin à piston et cylindre selon l'une au moins des revendications précédentes, caractérisé en ce que la section droite de la bague de butée intermédiaire (35) a un diamètre qui est égal à la différence de rayon (29) entre le rayon extérieur (31) de la pièce plus petite et le rayon intérieur (32) de la pièce plus grande.

6. Vérin à piston et cylindre selon l'une au moins des revendications précédentes, caractérisé en ce que la section droite de la bague de butée intermédiaire (35) a un diamètre qui est supérieur à la différence de rayon (29) entre le rayon extérieur (31) de la pièce plus petite et le rayon intérieur (32) de la pièce plus grande.

7. Vérin à piston et cylindre selon l'une au moins des revendications précédentes, caractérisé en ce que en ce que la section droite de la bague de butée intermédiaire (35.5) a un diamètre qui est égal au diamètre de la section droite des bagues de butée (23, 28), en ce qu'est prévue une surface d'appui (57) raccordée par une rampe inclinée (58) à la paroi intérieure (21) de la pièce plus grande, et en ce que la bague de butée intermédiaire (35.5) présente une précontrainte dirigée vers l'extérieur, les dimensions étant fixées de telle sorte que les centres des deux bagues de butée (23, 28) s'appuyant l'une contre l'autre par l'interposition de la bague de butée intermédiaire (35.5), et le centre de la bague de butée intermédiaire (35.5) correspondante, se situent, dans la position de butée, sur une droite (50) seulement légèrement inclinée par rapport à l'axe (18) du vérin (10) à piston et cylindre.
